# EUROPÄISCHE PATENTSCHRIFT

(11) **EP 0 201 746 B1**
(45) Veröffentlichungstag und Bekanntmachung des Hinweises auf die Patenterteilung: **19.07.1989**
(21) Anmeldenummer: 86105275.1
(22) Anmeldetag: 16.04.1986
(51) Int. Cl.: B08B 3/02, C23G 5/04

(54) **Reinigungsvorrichtung für auf Förderbahnen fortbewegte Teile**
Cleaning apparatus for articles moving on a conveyor
Dispositif de nettoyage d'objets se déplaçant sur des bandes transporteuses

(30) Priorität: 02.05.1985 DE 3515829
(43) Veröffentlichungstag der Anmeldung: 20.11.1986
(73) Patentinhaber: SIEMENS AKTIENGESELLSCHAFT, 80333 München (DE)
(72) Erfinder: Lindner, Adolf, Dipl.-Ing., D-8702 Rottendorf (DE)

(56) Entgegenhaltungen:
- EP-A- 0 110 525
- DE-A- 3 242 719
- DE-A- 3 429 756
- FR-A- 2 452 529
- US-A- 3 075 215
- US-A- 3 096 774
- US-A- 3 156 248

## Beschreibung

Die Erfindung bezieht sich auf eine Reinigungsvorrichtung für auf Förderbahnen fortbewegte Teile gemäß Oberbegriff des Anspruchs 1 bzw. des nebengeordneten Anspruchs 8; eine derartige Vorrichtung ist durch die EP-A 0 110 525 bekannt.

Bei der durch die EP-A 0 110 525 bekannten Vorrichtung zur Reinigung von auf einem Förderband transportierten verschmutzten Teilen werden diese an ihrem einen Ende vom Arm eines gesonderten, außerhalb von Förderbahn und Waschgerät angeordneten Roboters ergriffen, durch eine seitliche Beschickungsöffnung in den Waschbehälter zwischen darin oberhalb und unterhalb angeordnete Spritzdüsen gebracht und vom Roboter während des anschließenden Waschvorganges in Rotation gehalten.

Durch die US-A 3 075 215 ist eine Geschirrspülmaschine bekannt, bei der in einer Waschkammer Tablette derart drehbar gelagert sind, daß sie zunächst von oben her mit Geschirrteilen belegt und dann um 180_{°} gedreht und dadurch die Geschirrteile gegen den Strahl von im Unterteil der Waschkammer angeordnete Sprühköpfe gerichtet werden können.

Bei einem aus der DE-B2 2 312 682 bekannten Waschgerät ist zum Waschen von schweren Waschgütem an der Tür des Waschgerätes ein Waschgutträger angebracht. Das Beladen erfolgt bei soweit ausgeschwenktem Waschgutträger und abgesenkter Türe, daß der Waschgutträger mit dem Boden niveaugleich liegt und ein mit dem Waschgut beladenes Transportgerät aufgeschoben werden kann. Nach Schließen der Türe wird diese samt Waschgutträger und Transportgerät angehoben und in die Wascheinrichtung hineingeschwenkt. In der Waschkammer sind zur Reinigung des Waschgutes mehrere Spritzdüsen vorgesehen, die in einem vertikalen Düsenträger seitlich des Transportgerätes und damit des Waschgutes angeordnet sind.

Der Erfindung liegt die Aufgabe zugrunde, eine Reinigung von Werkstückträgern zu ermöglichen, bei der mit geringem Aufwand and Zeit und Material auch schwere bzw. aufgrund von Verkrallung oder starker Fettverschmutzung am Werkstückträger intensiv haftende Schmutzpartikel entfernt werden können. Eine derartige Problemstellung ergibt sich insbesondere bei einer automatischen Elektromotorenmontage, bei der die Werkstückträger durch fettbehafteten Metallabrieb, insbesondere Späne, verschmutzt werden; dadurch besteht die Gefahr, daß erste Motorbauteile z.B. nicht plan auf dem Werkstückträger zur Auflage kommen und dementsprechend mit weiteren hinzugefügten Motorbauteilen nicht paßgenau zusammenmontiert werden können.

Die Lösung dieser Aufgabe ist bei einer Reinigungsvorrichtung der eingangs genannten Art durch die Lehre des Anspruchs 1 bzw. des Anspruchs 8 möglich. Die erfindungsgemäße Vorrichtung erlaubt in einfacher Weise, insbesondere auch als Nachrüstung für bereits installierte Montagesysteme, eine vollständige und schnelle Reinigung der Werkzeugträger, wobei durch die Ablage der Werkstückträger auf einem Waschgutträger die Beschickungsvorrichtung nach dieser Ablage während des Waschvorganges für weitere Handhabungen zur Verfügung steht.

Zur aufwandsarmen und einfachen Halterung der Werkstückträger auf dem Waschgutträger sind auf dessen Oberseite winkelförmige, das hineingebrachte Waschgut mit einem Schenkel übergreifende Halterungsschienen befestigt.

Wird zwischen den Waschgutträgem und der umgebenden Wandung der Waschkammer ein Dichtmittel vorgesehen, so kann Flüssigkeitsverlust und Geruchsbelästigung mit Sicherheit vermieden werden; außerdem kann auf einen gesonderten Türverschluß der Beschickungsöffnung verzichtet werden, was einer leichten sowie schnellen Be- und Entladung des Waschgerätes zugutekommt.

Durch Verwendung eines zentralen Sprühkopfes ergibt sich eine besonders einfache und trotzdem sehr wirkungsvolle Sprühvorrichtung. Ein Filter unterhalb der Sprühvorrichtung sorgt für das Aussondern unlöslicher Schmutzpartikel aus der umgepumpten Waschflüssigkeit. Das Reinigen dieses Filters wird erheblich erleichtert, wenn dieser als von außen in die Reinigungsvorrichtung nach Art einer Schublade einschiebbarer Korb ausgebildet ist.

Die Vorteile einer Ultraschallreinigung können genützt werden, wenn als Waschvorrichtung ein Waschbehälter mit durch Ultraschall bewegter Waschflüssigkeit vorgesehen und der geschwenkte Waschgutträger zumindest soweit absenkbar ist, bis das Waschgut in den Waschbehälter eintaucht.

Eine Trockenvorrichtung, insbesondere mittels Luftdüsen, zwischen dem Waschgutträger und der Sprüh- bzw. Waschvorrichtung außerhalb des Schwenkbereiches des Waschgutträgers unterstützt einen möglichst schnellen Reinigungsablauf. Ein besonders rationeller Einsatz mit hoher Auslastung der Waschvorrichtung ergibt sich, wenn diese als mobile Station ausgebildet ist und an wechselnden Orten zur Reinigung des Waschgutes eingesetzt werden kann; dies ermöglicht auch in vorteilhafter Weise möglichst kurze Transportwege und Transportzeiten bei der Reinigung des Waschgutes.

Besonders zweckmäßig ist die vollautomatische Beladung des Waschgerätes und das Waschen sowie Wiedereinschleusen der Werkstückträger in das Fertigungs- bzw. Montagesystem durch Anschluß des Waschgerätes an das übergeordnete Steuerungssystem des Montagesystems gemäß einer Ausgestaltung der Erfindung dadurch, daß das Waschgerät mit der Steuerung der zugeordneten Förderbahn des Fertigungs-bzw. Montagesystems über zumindest eine Steckverbindung in Funktionsabhängigkeit gestellt ist.

Die Erfindung sowie weitere vorteilhafte Ausgestaltungen der Erfindung werden im folgenden anhand eines schematisch dargestellten Ausführungsbeispieis in der Zeichnung näher erläutert; darin zeigen:
Fig. 1 im Schnitt ein als mobile Station neben einer Förderbahn für Werkstückträger aufgestelltes Waschgerät,
Fig. 2 das Waschgerät gemäß Fig. 1 mit einem auf dem Waschgutträger aufgebrachten Werkstückträ- . ger,
Fig. 3 das Waschgerät gemäß Fig. 1, jedoch mit um 180_{°} geschwenktem Waschgutträger,
Fig. 4 ein Teilschnittbild des Waschgeräts gemäß Fig. 2 im Schnittverlauf IV-IV.

Gemäß Fig. 1 ist ein in vorteilhafter Weise als mobile Station mit Fahrrollen 12 versehenes Waschgerät 1 neben Gurtbändem 17, 18 eines flexiblen Montagesystems beigestellt, derart daß die auf den Gurtbändern 17, 18 fortbewegten Werkstückträger 3 über eine Beschickungsvorrichtung 14, 15, 16 durch eine Beschickungsöffnung 11 in das Waschgerät 1 gebracht, dort gereinigt und anschliessend wieder auf die Gurtbänder 17, 18 zurückgebracht werden können.

Das Waschgerät 1 weist oberhalb seiner im unteren Teil angeordneten Waschkammer 2 einen Waschgutträger 4 auf, der um eine mittlere Drehachse 41 derart geschwenkt werden kann, daß die Oberseite des Waschgutträgers 4 zum Waschraum 2 hinweist. Der Waschgutträger 4 ist an seiner Au-Benwandung durch Dichtmittel 13 gegenüber der Innenwandung des Waschgerätes 1 abdichtbar gelagert, so daß weder Flüssigkeit noch Gerüche von der Waschkammer 2 in den oberen Teil des Waschgerätes und über die Beschickungsöffnung 11 nach außen dringen können. Auf der unteren Bodenfläche des Waschgerätes 1 ist ein Waschbehälter 6 zum Auffangen der Waschflüssigkeit vorgesehen. Die Waschflüssigkeit kann mittels einer Hochdruckpumpe 10 umgewälzt werden. Oberhalb des Flüssigkeitsspiegels des Waschbehälters 6 ist ein Filterkorb 7 vorgesehen, der von der linken Seite des Waschgerätes 1 her einschiebbar ist, so daß einerseits die abgelagerten Schmutzpartikel 8 aus dem Filterkorb 7 leicht entleert werden können und andererseits sich besondere Dichtungsmaßnahmen an der Einschuböffnung für den Filterkorb 7 erübrigen. Zwischen dem Filterkorb 7 und dem Waschgutträger 4 ist als Wasch- bzw. Sprühvorrichtung nach einer Ausgestaltung der erfindung ein zentraler Sprühkopf 5 vorgesehen. Zwischen dem Waschgutträger 4 und dem Sprühkopf 5 ist außerhalb des Schwenkbereichs des Waschgutträgers 4 eine aus mehreren Luftdüsen bestehende Trockenvorrichtung 9 angeordnet. Das hierzu notwendige Lüftergebläse ist nicht gesondert dargestellt. Der notwendige Luftstrom kann in besonders einfacher Weise auch aus einer an sich vorhandenen betriebsmäßigen Druckluftanlage entnommen werden.

Zur Beschickung des Waschgerätes 1 ist im oberen Teil eine hydraulische bzw. pneumatische Horizontal-Hubvorrichtung 14 vorgesehen, mittels der eine hydraulische bzw. pneumatische Vertikal-Hubvorrichtung 15 von rechts außerhalb des Waschgerätes 1 in dessen Inneres bewegt werden kann. Am unteren freien Ende der Hubstange der Vertikal-Hubvorrichtung 15 ist eine Halterungsklammer 16 angebracht, mit der ein Werkstückträger 3 von den Gurtbändern 17, 18 des mobilen Montagesystems erfaßt und durch die Transferbewegung der Horizontal-Hubvorrichtung 14 zum Waschgutträger 4 des Waschgerätes 1 befördert werden kann. Während des Einbringens des Werkstückträgers 3 in das Waschgerät 1 wird dieser mit seinen üßeren, nicht von der Halterungsklammer 16 umfaßten Rändern, wie insbes. aus Fig. 4 ersichtlich ist, unter Schenkel von Halterungsschienen 42, 43, geschoben, die nach einer Ausgestaltung der Erfindung zur Halterung des Werkstückträgers 3 auf dem Waschgutträger 4 auf dessen Oberseite befestigt sind. Zur Anpassung an unterschiedliche Größen der Werkstückträger 3 sind die Hafterungsschienen 42, 43, z.B. mittels Langlochbefestigung, durch unterschiedlichen gegenseitigen Abstand verschiedenen Außenmaßen des zu übergreifenden Werkstückträgers 3 anpaßbar.

Zum Niveauausgleich zwischen den Gurtbändern 17, 18 der Förderbahn des flexiblen Montagesystems und der Beschikkungsöffnung 11 des Waschgerätes 1 bzw. des Waschgutträgers 4 kann innerhalb des flexiblen Montagesystems eine an sich vorhandene oder gesondert einzufügende Hubstation 21 vorgesehen werden, mittels der ein Werkstückträger 3 soweit anhebbar ist, bis er von der Beschickungsvorrichtung 14, 15, 16 des Waschgerätes 1 erfaßt und unter die Hafterungsschienen 41, 42 des Waschgutträgers 4 mit seinen Randflächen einschiebbar ist.

Zur vollautomatischen Zuordnung des Waschgerätes 1 an das flexible Montagesystem bzw. zur vollautomatischen überwachten Reinigung sämtlicher Werkstückträger 3 durch das Waschgerät 1 ist nach einer Ausgestaltung der Erfindung weiterhin vorgesehen, daß das Waschgerät 1 mit der Steuerung der zugeordneten Förderbahn des Fertigungs-bzw. Monlagesystems über zumindest eine Steckverbindung in Form von z.B. Stechbuchsen 19 und entsprechenden Steckstiften 20 in Funktionsabhängigkeit gestellt ist.

Wenn die Reinigung eines jeweiligen Werkstückträger 3 aktiviert werden soll, wird dieser gemäß dem erfindungsgemäßen Verfahren von der Vertikai-Hubvorrichtung 15 mittels der Halterungsklammer 16 durch die Beschickungsöffnung 11 auf den Waschgutträger 4 eingebracht, wobei die von der Halterungsklammer 16 nicht umgriffenen Seiten des Werkstückträgers 3 unter die übergreifenden Schenkel der auf der Oberseite des Waschgutträgers 4 befestigten Halterungsschienen 41, 42 eingeschoben werden. Anschliessend wird der Waschgutträger 4 um seine horizontale Achse 41 um 180_{°} derart gedreht, daß der auf seiner Oberfläche mittels der Halterungsschienen 41, 42 fixierte Werkstückträger 3 mit seiner verschmutzten Oberfläche innerhalb der Waschkammer 2 gegen den zentralen Sprühkopf 5 gerichtet ist. Beim intensiven Besprühen des derart gehaltenen Werkstückträgers 3 werden die anhaftenden Schmutzpartikel gelöst und fallen anschließend in den Filterkorb 7. Mittels der Lüftungsvorrichtung 9 wird anschließend der Werkstückträger 3 getrocknet. Nach Beendigung des Reinigungs- und Trocknungsvorgangs wird der Waschgutträger 4 mitsamt dem Werkstückträger um 180_{°} zurückgeschwenkt und anschließend der Werkstückträger 3 von der Vertikal-Hubvorrichtung 15 über die Halterungsklammer 16 gegriffen und durch die Transferbewegung der Horizontal-Hubvorrichtung wieder zum flexiblen Montagesystem zurückbefördert.

Je nach Anzahl und Verschmutzungsgrad der Werkstückträger können auf einfache Weise entsprechend den jeweiligen Erfordernissen auch mehrere mobile Waschgeräte einer einzelnen Förderbahn oder ein einzelnes Waschgerät wechselweise mehreren Förderbahnen des Serienprodukt-Montagesystems zugeordnet werden.

## Patentansprüche

1. Reinigungsvorrichtung für auf Förderbahnen fortbewegte verschmutzte Teile mittels eines seitlich neben der Förderbahn angeordneten Waschgerätes (1), in dem das verschmutzte Teil mit nach unten gegen eine Sprüh- bzw. Waschvorrichtung gerichteter Oberfläche drehbar ist, und mit einer Beschickungsvorrichtung (14, 15, 16), durch die das verschmutzte Teil in das Waschgerät (1) hinein- und nach der Reinigung wieder zur Förderbahn zurückbringbar ist, dadurch gekennzeichnet, daß zur Reinigung von Werkstückträgem (3) in dem Waschgerät (1) ein Waschgutträger (4) vorgesehen ist, der mit dem von der Beschickungsvorrichtung (14, 15, 16) aufgelegten und auf ihm gehaltenen Werkstückträger (3) in der Waschkammer (2) um 180_{°} schwenkbar ist und daß eine Sprühvorrichtung (Sprühkopf 5) unterhalb des Waschgutträgers (4) außerhalb dessen Schwenkbereiches angeordnet ist.

2. Waschgerät nach Anspruch 1, dadurch gekennzeichnet, daß zur Halterung des Werkstückträgers (3) auf dem Waschgutträger (4) auf dessen Oberseite winkelförmige, das hineingebrachte Waschgut mit einem Schenkel übergreifende Halterungsschienen (42, 43) befestigt sind.

3. Waschgerät nach Anspruch 1, dadurch gekennzeichnet, daß die Halterungsschienen (42, 43) zur Anpassung an verschiedene Werkstückträgergrößen in angepaßtem unterschiedlichen gegenseitigen Abstand auf der Oberseite des Waschgutträgers (4) montierbar sind.

4. Waschgerät nach einem der Ansprüche 1 bis 3, dadurch gekennzeichnet, daß zwischen dem Waschgutträger (4) und der umgebenden Wandung der Waschkammer (2) Dichtmittel (13) angeordnet sind.

5. Waschgerät nach einem der Ansprüche 1 bis 4, dadurch gekennzeichnet, daß als Sprühvorrichtung ein zentraler Sprühkopf (5) vorgesehen ist.

6. Waschgerät nach einem der Ansprüche 1 bis 5, dadurch gekennzeichnet, daß ein Filter unterhalb der Sprühvorrichtung (Sprühkopf 5) angeordnet ist.

7. Waschgerät nach Anspruch 6, dadurch gekennzeichnet, daß der Filter als von außen in das Waschgerät (1) einschiebbarer Filterkorb (7) ausgebildet ist.

8. Reinigungsvorrichtung für auf Förderbahnen fortbewegte verschmutzte Teile mittels eines seitlich neben der Förderbahn angeordneten Waschgerätes (1), in dem das verschmutzte Teil mit nach unten gegen eine Sprüh- bzw. Waschvorrichtung gerichteter Oberfläche drehbar ist, und mit einer Beschickungsvorrichtung (14, 15, 16), durch die das verschmutzte Teil in das Waschgerät (1) hinein- und nach der Reinigung wieder zur Förderbahn zurückbringbar ist, dadurch gekennzeichnet, daß zur Reinigung von Werkstückträgern (3) in dem Waschgerät (1) ein Waschgutträger (4) vorgesehen ist, der mit dem von der Beschickungsvorrichtung (14, 15, 16) aufgelegten und auf ihm gehaltenen Werkstückträger (3) in der Waschkammer (2) um 180_{°} schwenkbar und zumindest soweit absenkbar ist, bis der Werkstückträger (3) in einen Waschbehälter mit durch Ultraschall bewegbarer Waschflüssigkeit eintaucht.

9. Waschgerät nach einem der Ansprüche 1 bis 8, dadurch gekennzeichnet, daß eine Trockenvorrichtung (9) zwischen dem Waschgutträger (4) und der Sprüh- bzw. Waschvorrichtung (Sprühkopf 5) außerhalb des Schwenkbereiches des Waschgutträgers (4) angeordnet ist.

10. Waschgerät nach einem der Ansprüche 1 bis 9, dadurch gekennzeichnet, daß das Waschgerät (1) als mobile Station (FuBrollen 12) ausgebildet ist.

11. Waschgerät nach einem der Ansprüche 1 bis 10, dadurch gekennzeichnet, daß eine oder mehrere Waschgeräte (1) neben der einen Werkstückträger (3) transportierenden Förderbahn (Gurtbänder 17, 18) eines Fertigungs- bzw. Montagesystems, insbesondere eines flexiblen Montagesystems, angeordnet sind.

12. Waschgerät nach Anspruch 11, gekennzeichnet durch eine die Förderbahn (Gurtbänder 17, 18) zugewandte Beschickungsöffnung (11) und eine die Beschickungsöffnung (11) mit der Förderbahn verbindende Beschickungsvorrichtung (14,15,16).

13. Waschgerät nach Anspruch 10 oder 11, dadurch gekennzeichnet, daß am Standort des Waschgerätes (1) im Zuge des Fertigungs- bzw. Montagesystems eine Hubstation (21) für den zu reinigenden Werkstückträger (3) vorgesehen ist.

14. Waschgerät nach einem der Ansprüche 11 oder 12, dadurch gekennzeichnet, daß das Waschgerät (1) mit der Steuerung der zugeordneten Förderbahn des Fertigungs- bzw. Montagesystems über zumindest eine Steckverbindung (Steckbuchse 19; Steckstift 20) in Funktionsabhängigkeit gestellt ist.

## Revendications

1. Installation de nettoyage de pièces encrassées déplacées sur des bandes convoyeuses au moyen d'un appareil de lavage (1), qui est disposé latéralement à côté de la bande convoyeuse, et dans lequel la pièce encrassées peut basculer en ayant une surface tournée vers le bas et vers un dispositif depulvérisation et de lavage, et comprenant un dispositif de chargement (14, 15, 16) par lequel la pièce encrassée peut être introduite dans l'appareil de lavage (1) et, après le nettoyage, peut être ramenée à la bande convoyeuse, caractérisée en ce que, pour nettoyer des porte-pièces (3) il est prévu dans l'appareil de lavage (1), un support du produit à laver (4), qui, avec le porte-pièces (3) appliqué et maintenu sur celui-ci par le dispositif de chargement, peut tourner de 180_{°} dans la chambre de lavage (2) et en ce qu'un dispositif de pulvérisation (tête de pulvérisation 5) est disposé en-dessous du support du produit à laver (4) à l'extérieur de la région de basculement de celui-ci.

2. Appareil de lavage suivant la revendication 1, caractérisé en ce que, pour maintenir le porte-pièces (3) sur le support du produit à laver (4), des rails coudés de maintien (42, 43), dont une branche recouvre le produit à laver introduit, sont fixés sur le côté supérieur du support du produit à laver.

3. Appareil de lavage suivant la revendication 1, caractérisé en ce que les rails de maintien (42, 43) peuvent pour s'adapter à des dimensions différentes de porte-pièces, être montés sur le côté supérieur du support du produit à laver (4) à une distance mutuelle différente adaptée.

4. Appareil de lavage suivant l'une des revendications 1 à 3, caractérisé en ce que, entre le support du produit à laver (4) et la paroi qui l'entoure de la chambre de lavage (2), sont interposés des moyens d'étanchéité (13).

5. Appareil de lavage suivant l'une des revendications 1 à 4, caractérisé en ce qu'il est prévu, comme dispositif de pulvérisation une tête centrale de pulvérisation (5).

6. Appareil de lavage suivant l'une des revendications 1 à 5, caractérisé en ce qu'un filtre est disposé en-dessous du dispositif de pulvérisation (7) (tête de pulvérisation 5).

7. Appareil de lavage suivant la revendication 6, caractérisé en ce que le filtre est constitué d'un panier de filtration (7) pouvant être introduit de l'extérieur dans l'appareil de lavage (1).

8. Installation de nettoyage de pièces encrassées déplacées sur des bandes convoyeuses au moyen d'un appareil de lavage (1), qui est disposé latéralement à côté de la bande convoyeuse, et dans lequel la pièce encrassée peut basculer en ayant une surface tournée vers le bas et vers un dispositif de pulvérisation et de lavage, et comprenant un dispositif de chargement (14,15,16) par lequel la pièce encrassée peut être introduite dans l'appareil de lavage (1) et, après le nettoyage, peut être ramenée à la bande convoyeuse, caractérisée en ce que, pour nettoyer des porte-pièces dans l'appareil de lavage, il est prévu un support du produit à laver (4) qui, avec le porte-pièces (3) appliqué et maintenu sur celui-ci par le dispositif de chargement, peut basculer de 180° dans la chambre de lavage (2) et peut être abaissé au moins jusqu'à ce que le porte-pièces (3) plonge dans une cuve de lavage ayant un liquide de lavage qui peut être déplacé par des ultrasons.

9. Appareil de lavage suivant l'une des revendications 1 à 8, caractérisé en ce qu'un appareil de séchage est disposé entre le support de produit à laver (4) et le dispositif de pulvérisation et de lavage (tête pulvérisation 5), à l'extérieur de la région de basculement du support du produit à laver (4).

10. Appareil de lavage suivant l'une des revendications 1 à 9, caractérisé en ce que l'appareil de lavage (1) est constitué en poste mobile (roulettes (12).

11. Appareil de lavage suivant l'une des revendications 1 à 10, caractérisé en ce qu'un ou plusieurs appareils de lavage (1) sont disposés à côté d'une bande convoyeuse (courroie 17, 18) transportant un porte-pièces (3) d'un système de fabrication ou de montage, notamment d'un système flexible de montage.

12. Appareil de lavage suivant la revendication 11, caractérisé par une ouverture de chargement (11) tournée vers la bande convoyeuse (courroie 17, 18) et un dispositif de chargement (14, 15, 16) reliant l'ouverture de chargement (11) à la bande convoyeuse.

13. Appareil de lavage suivant la revendication 10 ou 11, caractérisé en ce que, à l'emplacement de l'appareil de lavage (1), est prévu, sur le trajet du système de fabrication ou de montage, un poste élévateur (21) pour le porte-pièces (3) à nettoyer.

14. Appareil de lavage suivant l'une des revendications 11 ou 12, caractérisé en ce que l'appareil de lavage (1) est rendu, du point de vue du fonctionnement, dépendant du dispositif de commande de la bande convoyeuse associée du système de fabrication ou de montage, par au moins une liaison par en- fichage (fiche femelle 19; fiche mâle 20).

## Claims

1. A device for cleaning dirty parts transported on conveyors by means of a washing device (1) arranged at the side of the conveyor, in which the dirty part can be rotated downwards to face a spraying or washing device, and comprising a loading device (14, 15, 16) by means of which the dirty part can be introduced into the washing device (1) and returned to the conveyor again after cleaning, characterised in that for cleaning workpiece carriers (3) a washing article carrier (4) is provided in the washing device (1), which washing article carrier, together with the workpiece carrier (3) placed thereon by the loading device (14, 15, 16) and held in place, can be pivoted in the washing chamber (2) through 180_{°} and in that a spraying device (spraying head 5) is arranged beneath the washing article carrier (4) and beyond the pivoting area thereof.

2. A washing device according to claim 1, characterised in that for securing the workpiece carrier (3) on the washing article carrier (4), angular retaining rails (42, 43), which overlap the inserted articel with a limb, are secured to the upper side of said washing article carrier.

3. A washing device according to claim 1, characterised in that for adapting the retaining rails (42, 43) to different workpiece carrier sizes, said rails can be mounted on the upper side of the washing ar- tide carrier (4) at different adapted reciprocal distances.

4. A washing device according to any one of claims 1 to 3, characterised in that sealing means (13) are arranged between the washing article carrier (4) and the surrounding wall of the washing chamber (2).

5. A washing device according to any one of claims 1 to 4, characterised in that a central spraying head (5) is provided as a spraying device.

6. A washing device according to any one of claims 1 to 5, characterised in that a filter is arranged beneath the spraying device (spraying head 5).

7. A washing device according to claim 6, characterised in that the filter is designed as a filter basket (7) which can be pushed into the washing device (1) from outside.

8. A device for cleaning dirty parts transported on conveyor belts by means of a washing device (1) arranged at the side of the conveyor, in which the dirty part can be rotated downwards to face a spraying or washing device, and comprising a loading device (14, 15, 16), by means of which the dirty part can be introduced into the washing device (1) and returned to the conveyor belt again after cleaning, characterised in that for deaning workpiece carriers (3) a washing article carrier (4) is provided in the washing device (1), which washing article carrier, together with the workpiece carrier (3) placed thereon by the loading device (14,15, 16) and held in place, can be pivoted in the washing chamber (2) through 180_{°} and can be lowered at least until the workpiece carrier (3) submerges in a washing vessel containing washing fluid which can be moved by ultrasound.

9. A washing device according to any one of claims 1 to 8, characterised in that a drying device (9) is arranged between the washing article carrier (4) and the spraying or washing device (spraying head 5) outside the pivoting range of the washing article carrier (4).

10. A washing device according to any one of claims 1 to 9, characterised in that the washing device (1) is designed as a mobile station (feet rollers 12).

11. A washing device according to any one of claims 1 to 10, characterised in that one or more washing devices (1) are arranged next to the conveyor (belt strands 17, 18) transporting a workpiece carrier (3) of a production or assembly system, more particularly a flexible assembly system.

12. A washing device according to claim 11, characterised by a loading aperture (11) facing the conveyor (belt strands 17, 18) and a loading device (14, 15, 16) connecting the loading aperture (11) with the conveyor.

13. A washing device according to claim 10 or 11, characterised in that a lifting station (21) for the workpiece carrier (3) to be cleaned is provided at the site of the washing device (1) in the path of the production or assembly system.

14. A washing device according to one of claims 11 or 12, characterised in that the washing device (1) is functionally connected with the control of the associated conveyor of the production or assembly system via at least one plug connection (plug socket 19; plug pin 20).
